# EUROPÄISCHE PATENTSCHRIFT

(11) **EP 2 462 572 B1**
(45) Veröffentlichungstag und Bekanntmachung des Hinweises auf die Patenterteilung: **05.06.2013**
(21) Anmeldenummer: 10751557.9
(22) Anmeldetag: 05.08.2010
(51) Int. Cl.: G08C 17/00

(54) **DRAHTLOSE FERNSTEUERUNG**
WIRELESS REMOTE CONTROL
TÉLÉCOMMANDE SANS FIL

(30) Priorität: 07.08.2009 DE 102009036586
(43) Veröffentlichungstag der Anmeldung: 13.06.2012
(73) Patentinhaber: FM Marketing Gmbh, 5162 Obertrum am See (AT)
(72) Erfinder: MAIER, Ferdinand, A-5162 Obertrum am See (AT)
(74) Vertreter: von Bülow, Tam
(86) Internationale Anmeldenummer: PCT/EP2010/004812
(87) Internationale Veröffentlichungsnummer: WO 2011/015363

(56) Entgegenhaltungen:
- WO-A1-2009/015869

## Beschreibung

Die Erfindung bezieht sich auf eine drahtlose Fernsteuerung gemäß dem Oberbegriff des Patentanspruches 1.

Eine solche Fernsteuerung ist aus der WO 2009/015869 A1 bekannt. Diese Fernsteuerung hat einen Lage- oder Bewegungssensor, der die Energieversorgung der Fernsteuerung an- oder abschaltet. Damit wird zum Ein- und Ausschalten der Fernsteuerung kein extra Schalter benötigt, der vom Benutzer zu betätigen ist. Wird die Fernsteuerung bewegt oder in eine vorbestimmte Lage gebracht, bei der beispielsweise eine Bedienfläche nach oben zeigt, so wird die Fernsteuerung eingeschaltet. Wird die Fernsteuerung für eine vorbestimmte Zeitdauer nicht bewegt oder in eine andere vorbestimmte Lage, beispielsweise mit nach unten weisender Bedienfläche gebracht, so wird die Fernsteuerung abgeschaltet.

Eine ähnliche Fernsteuerung ist aus der KR 1020040077349 A bekannt, bei der ein Sensor, der die Lage der Fernsteuerung erfasst, eine elektronische Schalteinheit aktiviert oder deaktiviert, die eine Batterie mit einem Mikrocontroller verbindet.

Fernsteuerungen mit Bewegungssensor sind auch aus der US2006/750801 B2, US7385548 B2, US2005/0084929 A1 und US2005/0206549 A1 bekannt.

Bei den eingangs genannten Fernsteuerungen, die durch einen Lage- oder Bewegungssensor aktiviert oder deaktiviert werden ist es jedoch problematisch, daß bei Transportbewegungen oder "falscher" Lagerung die Fernsteuerung eingeschaltet werden kann, so daß die Energieversorgung, d.h. Batterien oder wiederaufladbare Akkumulatoren rasch entladen werden. Eine mögliche Abhilfe könnte darin bestehen, bei längerer Lagerung oder Transport die Batterien oder Akkumulatoren aus dem Gehäuse der Fernsteuerung zu entnehmen und sie erst vor Gebrauch einzusetzen. Bei Fernsteuerung mit fest eingebauter Energiequelle ist dies jedoch nicht möglich.

Aufgabe der Erfindung ist es daher, die Fernsteuerung der eingangs genannten Art dahingehend zu verbessern, daß auch bei Transport oder längerer Lagerung eine sichere Abschaltung der Energieversorgung erreicht wird.

Diese Aufgabe wird durch die im Patentanspruch 1 angegebenen Merkmale gelöst. Vorteilhafte Ausgestaltung und Weiterbildung der Erfindung sind den Unteransprüchen zu entnehmen.

Die Grundidee der Erfindung besteht darin, durch einen externen Stecker die Energieversorgung unabhängig vom Ausgangssignal des Sensors abzuschalten.

Zum Aktivieren der Fernsteuerung muß lediglich der externe Stecker abgezogen werden. In einem konkreten Ausführungsbeispiel hat die Fernsteuerung einen USB-Anschluß, der zum Programmieren der Fernsteuerung verwendet wird. Ein ansonsten nicht belegter Kontakt dieses USB-Anschlusses wird durch den externen Stecker mit einem anderen Kontakt des USB-Anschlusses verbunden und insbesondere mit dessen Masseanschluß, wodurch der erst genannten Kontakt auf Massepotential gelegt wird. Die Kontakt ist mit einem Steuereingang eines Mikrocontrollers verbunden, der damit auf Massepotential gelegt wird und die Stromversorgung abschaltet. Im externen Stecker ist damit nur eine elektrische Brücke vorhanden.

Im folgenden wird die Erfindung anhand eines Ausführungsbeispieles im Zusammenhang mit der Zeichnung ausführlicher erläutert. Es zeigt:
- Fig. 1: ein Prinzipschaltbild einer Fernsteuerung nach einem ersten Ausführungsbeispiel der Erfindung.
- Fig. 2: ein Prinzipschaltbild einer Fernsteuerung nach einem zweiten Ausführungsbeispiel der Erfindung.

Figur 1 zeigt eine Fernsteuerung 1 mit einem Gehäuse 2, in welchem eine Vielzahl von elektrischen und elektronischen Bauelementen angeordnet ist sowie eine Stromquelle 3, die die elektrischen und elektronischen Bauteile mit elektrischer Energie versorgt. Es kann sich hier um Batterien, wiederaufladbare Akkumulatoren oder sonstige Energiespeicher für elektrische Energie handeln, wie z.B. einem Kondensator mit hoher Kapazität, eventuell auch in Verbindung mit einer Solarzelle. Die Fernsteuerung 1 enthält unter anderem einen Mikroprozessor 4, mit dem die Funktionen der Fernsteuerung realisiert werden. An den Mikroprozessor 4 ist eine Eingabevorrichtung 5 angeschlossen, die ein Tastenfeld, ein berührungsempfindlicher Bildschirm (sog. Touch Screen) oder eine sonstige Eingabeeinrichtung sein kann, mit der Steuerbefehle an den Mikroprozessor 4 eingegeben werden. Ein Ausgang des Mikroprozessors 4 ist hier mit einer lichtemittierenden Diode 6 verbunden, die bei den meisten Fernsteuerungen Infrarot-Signale an ein zu steuerndes Gerät sendet. Selbstverständlich können auch andere Sendeeinheiten verwendet werden, wie z.B. Sender im Radiofrequenzbereich, Ultraschallsender oder ähnliches.

Weiter ist im Gehäuse ein Sensor 7 angeordnet, der als Lage- oder Bewegungssensor ausgebildet ist und in Abhängigkeit von der erfaßten Lage oder Bewegung den Mikroprozessor 4 aktiviert oder deaktiviert. Es ist auch möglich, über den Sensor 7 Steuerbefehle an den Mikroprozessor 4 zu senden, die durch bestimmte Bewegungsmuster definiert sind. In diesem Fall kann die Eingabeeinrichtung 5 auch fortgelassen werden.

Die Stromversorgung der Fernsteuerung erfolgt durch die Stromquelle 3 in Verbindung mit einem oder mehreren elektronischen Bauteilen, die insgesamt als Stromversorgungseinrichtung bezeichnet werden. Die Stromversorgungseinrichtung insgesamt enthält die Stromquelle 3, einen Controller 9, einen Spannungsregler 10, optional eine Spannungsüberwachung 16 sowie externe Beschaltungen dieser Bauelemente.

Im konkreten Ausführungsbeispiel ist ein Pluspol der Stromquelle 3 über eine Diode 8 mit einem Versorgungsanschluß eines Controllers 9 verbunden. Der Controller kann beispielsweise ein Controller des Typs PIC 10F200 der Firma Mikrochip Technology, Inc., 2355 West Chandler BLVD. Chandler, Arizona, USA, 85224-6199 sein. Ein Anschluß GP1 des Controllers 9 ist über einen hochohmigen Widerstand R1 von beispielsweise 1 M Ohm mit der Diode 8 verbunden und legt damit im normalen Betrieb die Versorgungsspannung an den Anschluß GP1 des Controllers 9. Dieser schaltet daraufhin seinen Ausgang GP2 durch und gibt damit ein "High"-Signal an einen "Enable"-Eingang Ven eines Spannungsreglers 10. Dieser Spannungsregler kann beispielsweise ein Baustein des Typs LP3985IM5-3.3 der Firma National Semiconductor, 2900 Semiconductor Dr., Santa Clara, California, USA, 95052-8090 sein. Ein Eingangsanschluß Vin des Spannungsreglers 10 ist mit dem Pluspol der Energieversorgung 3 verbunden. Liegt am Eingang Ven des Spannungsreglers 10 ein "High"-Signal an, so schaltet der Spannungsregler seinen Ausgang Vout aktiv und gibt eine geregelte Ausgangsspannung aus. Der Ausgang Vout des Spannungsreglers 10 ist mit dem Sensor 7 verbunden und optional mit einem Spannungsversorgungseingang Vin des Mikroprozessors 4.

Weiter ist am Gehäuse 1 ein von außen zugänglicher elektrischer Anschluß 11 vorgesehen, der im bevorzugten Ausführungsbeispiel eine Steckerbuchse einer USB-Steckverbindung ist. Zu Zwecken der Programmierung der Fernsteuerung sind mehrere Kontakte dieses Anschlusses 11 mit dem Mikroprozessor 4 verbunden. Ein hier interessierender erster Kontakt 12 ist mit dem Anschluß GP1 des Controllers 4 verbunden und ein zweiter Kontakt 13 ist mit Masse verbunden.

Zum sicheren Deaktivieren der Fernsteuerung 1 ist ein externer Stecker 14 vorgesehen, der eine elektrische Brücke 15 enthält, über die beim Einstecken des externen Steckers 14 in den Anschluß 11 die Kontakte 12 und 13 miteinander verbunden werden.

Dadurch wird das Potential des Anschlusses GP1 des Controllers 9 auf Massepotential gesetzt und der Ausgang GP2 des Controllers 9 schaltet auf Low-Pegel. Der Spannungsregler wird durch das Low-Signal an seinen Enable-Eingang Ven abgeschaltet und am Ausgang Vout des Spannungsreglers 10 liegt keine Spannung an. Damit sind der Sensor 7 und der Mikroprozessor 4 von jeglicher Spannungsversorgung abgetrennt. Es kann lediglich noch über die Diode 8 und den Widerstand R1 ein minimaler Strom fließen, der bei den üblicherweise verwendeten Akkumulatoren maximal 10µA beträgt, so daß ein voll geladener Akkumulator mit ca. 350mAh ca. 3 Jahre gelagert werden kann. Zum Aktivieren der Fernsteuerung wird der externe Stecker 14 abgezogen. Damit liegt wieder High-Potential an dem Anschluß GP1 des wieder High-Potential an dem Anschluß GP1 des Controllers 9 und die Fernsteuerung ist aktiviert, so daß der Sensor 7 für das An- und Abschalten der Fernsteuerung zuständig ist.

Um auch bei aktivierter Fernsteuerung eine Tiefentladung der Stromquelle 3 zu verhindern ist noch ein Spannungsdetektor 16 vorgesehen, dessen Versorgungsanschluß Vcc mit dem Pluspol der Stromquelle 3 und dessen Ausgang Vout über einen Widerstand R2 mit einem Anschluß GP3 des Controllers 9 verbunden ist. Der Spannungsdetektor kann beispielsweise ein Baustein des Typs MPC112T-315E/LB der oben genannten Firma Mikrochip Technologie Inc. sein. Der Spannungsdetektor 16überwacht den Pegel der Eingangsspannung Vcc. Liegt diese Spannung über einen vorbestimmten Wert, so gibt er an seinem Ausgang Vout ein High-Signal über den Widerstand R2 an den Anschluß GP3 des Controllers 9, der hier als zweiter Enable-Eingang des Controllers 9 wirkt und dafür sorgt, daß ein High-Signal am Ausgang GP2 ansteht, wenn am Eingang GP3 ein High-Signal anliegt und gleichzeitig auch am Eingang GP1. Sinkt die Versorgungsspannung unter den vom Spannungsdetektor 16 vorgegebenen Wert, so schaltet dessen Ausgang Vout auf Low-Signal und deaktiviert damit den Controller 9 und dieser wiederum den Spannungsregler 10.

Figur 2 zeigt ein zweites Ausführungsbeispiel der Erfindung, das sich von dem der Figur 1 im wesentlichen durch den Sensor 7 und den Controller 9 unterscheidet. Der Sensor 7 ist hier ein Lagesensor mit einem Schalter, der in Abhängigkeit von der Lage des Sensors öffnet oder schließt. Es kann sich beispielsweise um einen durch Schwerkraft betätigten Schalter oder einen Quecksilberschalter handeln. Dieser Schalter ist dann zweckmäßiger Weise direkt an den Pluspol der Stromquelle 3 angeschlossen. Weiter ist der Controller 9 des Beispiels der Figur 1 fortgelassen. Der Kontakt 12 ist dann über den Widerstand R1 und die Diode 8 sowie den Sensor 7 mit dem Pluspol der Stromquelle 3 verbunden und mit dem Enable-Eingang Ven des Spannungsreglers 10. Diese letzt genannte Verbindung kann direkt sein. Für den Fall, daß noch eine Spannungsüberwachung 16 vorgesehen ist, ist anstelle des Controllers 9 der Figur 1 ein UND-Gatter 9' vorgesehen, dessen Ausgang mit dem Eingang Ven des Spannungsreglers 10 verbunden ist und dessen Eingänge mit dem Kontakt 12 und dem Ausgang der Spannungsüberwachung. Abgesehen von diesen Ausnahmen entspricht die Schaltung der Figur 2 hinsichtlich aller weiteren Merkmale der der Figur 1.

Selbst wenn der im Sensor 7 befindliche Schalter geschlossen ist, so wird die vom Spannungsregler 10 gelieferte Energieversorgung so lange deaktiviert sein, bis an beiden Eingängen des UND-Gatters 9'ein High-Pegel anliegt. Ist der externe Stecker 14 gesteckt, so führt zumindest ein Eingangsanschluß des UND-Gatters 9' einen Low-Pegel, womit die Spannungsversorgung sicher abgeschaltet ist.

Zusammenfassend wird also mit der Erfindung eine sehr einfache und sichere Möglichkeit geschaffen, eine Fernsteuerung abzuschalten, bzw. zu deaktivieren, auch wenn ansonsten deren Aktivierung und Deaktivierung durch einen Bewegungssensor oder Lagesensor durchgeführt wird.

## Patentansprüche

1. Drahtlose Fernsteuerung (1) mit
- einem Gehäuse (2),
- einer im Gehäuse (2) angeordneten Stromversorgungseinrichtung (3, 9, 10),
- mindestens einem elektronischen Schaltkreis (4), der von der Stromversorgungseinrichtung (3, 9, 10) mit elektrischer Energie versorgt wird und
- mit einem Sensor (7) der in Abhängigkeit von seiner Ausrichtung oder Bewegung ein Ausgangssignal erzeugt, das den mindestens einen elektronischen Schaltkreis (4) direkt oder indirekt aktiviert oder deaktiviert,
**dadurch gekennzeichnet,**
**daß** am Gehäuse (2) eine Steckerbuchse (11) angebracht ist,
**daß** ein erster Kontakt (12) der Steckerbuchse (11) mit einem Steuereingang (GP1) der Stromversorgungseinrichtung (9) verbunden ist,
und **daß** ein externer Stecker (14) vorgesehen ist, der beim Einstecken in die Steckerbuchse (11) den ersten Kontakt (12) mit einem zweiten Kontakt (13) verbindet und damit die Stromversorgungseinrichtung (3, 9, 10) unabhängig vom Ausgangssignal des Sensors (7) deaktiviert.

2. Drahtlose Fernsteuerung nach Anspruch 1, **dadurch gekennzeichnet, daß** der Stecker (14) und die Steckerbuchse (11) vom USB-Typ sind.

3. Drahtlose Fernsteuerung nach Anspruch 1 oder 2, **dadurch gekennzeichnet, daß** der erste Kontakt (12) mit einem Steuereingang der Stromversorgungseinrichtung (3, 9, 10) verbunden ist und daß der zweite Kontakt (13) ein Massekontakt ist.

## Claims

1. A wireless remote control (1) with
- a housing (2),
- a current supply device (3, 9, 10) arranged in the housing (2),
- at least one electronic circuit (4) that is supplied with electrical energy from the power supply device (3, 9, 10), and
- with a sensor (7) that generates an output signal as a function of its alignment or movement that directly or indirectly activates or deactivates the at least one electronic circuit (4),
**characterized in that**
a plug socket (11) is attached to the housing (2),
that a first contact (12) of the plug socket (11) is connected to a control input (GP 1) of the power supply device (9),
and that an external plug (14) is provided that connects the first contact (12) to a second contact (13) when inserted into the plug socket (11) and thus the current supply device (3, 9, 10) is deactivated independently of the output signal of the sensor (7).

2. The wireless remote control according to Claim 1, **characterized in that** the plug (14) and the plug socket (11) are of the USB type.

3. The wireless remote control according to Claim 1 or 2, **characterized in that** the first contact (12) is connected to a control input of the power supply device (3, 9, 10) and that the second contact (13) is a ground contact.

## Revendications

1. Télécommande sans fil (1) pourvue
- d'un boîtier (2),
- d'un dispositif d'alimentation électrique (3, 9, 10) disposé dans le boîtier (2),
- d'au moins un circuit électronique (4), qui est alimenté en énergie électrique par le dispositif d'alimentation électrique (3, 9, 10), et
- d'un capteur (7) qui génère, en fonction de son orientation ou de son déplacement, un signal de sortie qui active ou désactive directement ou indirectement ledit au moins un circuit électronique (4),
**caractérisée**
**en ce qu'**une embase de connexion (11) est montée sur le boîtier (2),
**en ce qu'**un premier contact (12) de l'embase de connexion (11) est relié à une entrée de commande (GP1) du dispositif d'alimentation électrique (9),
et **en ce qu'**il est prévu un connecteur externe (14) qui, en cas d'insertion dans l'embase de connexion (11), relie le premier contact (12) à un deuxième contact (13) et, de cette façon, désactive le dispositif d'alimentation électrique (3, 9, 10) indépendamment du signal de sortie du capteur (7).

2. Télécommande sans fil selon la revendication 1, **caractérisée en ce que** le connecteur (14) et l'embase de connexion (11) sont de type USB.

3. Télécommande sans fil selon la revendication 1 ou 2, **caractérisée en ce que** le premier contact (12) est relié à une entrée de commande du dispositif d'alimentation électrique (3, 9, 10), et **en ce que** le deuxième contact (13) est un contact de masse.
